# EUROPÄISCHE PATENTSCHRIFT

(11) **EP 1 967 648 B1**
(45) Veröffentlichungstag und Bekanntmachung des Hinweises auf die Patenterteilung: **30.09.2009**
(21) Anmeldenummer: 08150349.2
(22) Anmeldetag: 17.01.2008
(51) Int. Cl.: D21G 1/00

(54) **Kalander**
Calender
Calandre

(30) Priorität: 09.03.2007 DE 102007011536
(43) Veröffentlichungstag der Anmeldung: 10.09.2008
(73) Patentinhaber: Voith Patent GmbH, 89522 Heidenheim (DE)
(72) Erfinder: Zimmermann, Lothar, Dr., 47807 Krefeld (DE); Wiemer, Peter, Dr. rer. nat., 41532 Korschenbroich (DE); Rheims, Jörg, Dr., 47803 Krefeld (DE); Rothfuss, Ulrich, 47929 Grefrath (DE); Hermsen, Thomas, 47661 Issum (DE); Matuschczyk, Uwe, 93312 Geislingen (DE); Schnyder, Eugen, 5622 Waltenschwil (CH)

(56) Entgegenhaltungen:
- EP-A- 1 336 686

## Beschreibung

Die Erfindung betrifft einen Kalander zur Glättung einer Papier-, Karton- oder einer anderen Faserstoffbahn in einer Maschine zur Herstellung und/oder Veredlung derselben mit zumindest drei Glättspalten, wobei ein Glättspalt von zwei harten flättwalzen gebildet wird, von denen wenigstens eine durchbiegungsgesteuert ausgebildet ist.

Zur beidseitigen Glättung von Faserstoffbahnen, beispielsweise Kopierpapieren, werden gegenwärtig oft mehrere Breitnipkalander in Verbindung mit einem Glättwerk zur Optimierung des Dickenquerprofils eingesetzt, (vgl. EP-A-1 336 686).
Dies ist relativ aufwendig.

Die Aufgabe der Erfindung ist es daher, eine beidseitige Glättung mit vermindertem Aufwand zu ermöglichen.

Erfindungsgemäß wurde die Aufgabe dadurch gelöst, dass beide Glättwalzen beheizt und an jeweils einem verlängerten Glättspalt beteiligt sind.

Durch die Vereinigung aller erforderlichen Glättspalte in einem Kalander sinkt der Aufwand erheblich. Dabei dienen die verlängerten Glättspalte der Glättung der mit der glatten, heißen Mantelfläche der harten Glättwalzen in Kontakt kommenden Seite der Faserstoffbahn. Der verlängerte Glättspalt ermöglicht wegen der verlängerten Verweilzeit eine volumenschonende Glättung.

Der zwischen den beiden harten Glättwalzen gebildete Glättspalt fungiert hier gleichzeitig als Wendespalt. Da zumindest eine harte Glättwalze durchbiegungsgesteuert ausgeführt ist, kann in diesem Wendespalt auch gleichzeitig das Dickenquerprofil der Faserstoffbahn beeinflusst werden.

Dabei genügt es, wenn der Kalander nur einen, von zwei harten Glättwalzen gebildeten Glättspalt besitzt.

Die verlängerten Glättspalte können von einer harten Glättwalze und einem gegen diese gedrückten, endlos umlaufenden Band oder von einer harten Glättwalze und einer Glättwalze mit elastischem Walzenmantel gebildet werden.

Es kann aber auch von Vorteil sein, wenn zumindest ein verlängerter Glättspalt von einer harten Glättwalze und einer Schuhwalze gebildet wird.

Schuhwalzen haben einen flexiblen Walzenmantel, der von einem Anpresselement mit konkaver Pressfläche zur Gegenwalze, hier der harten Glättwalze gedrückt wird.

Da die Streckenlasten in den verlängerten Glättspalten meist wesentlich höher als im Glättspalt zwischen den harten Glättwalzen sind, sollten zwischen den gegenüberliegenden Lagern der harten Glättwalzen Kompensationseinrichtungen zur Presskraftaufnahme vorhanden sein.

Nachfolgend soll die Erfindung an einem Ausführungsbeispiel näher erläutert werden. In der beigefügten Zeichnung zeigt die Figur einen schematischen Querschnitt durch einen Kalander.

Der Kalander wird von einem Walzenstapel aus vier übereinander angeordneten Walzen 2,3,4,5 gebildet, wobei benachbarte Walzen 2,3,4,5 jeweils einen Glättspalt zur Glättung der Faserstoffbahn 1 bilden.

Die beiden mittleren Glättwalzen 2,3 haben eine glatte, harte und beheizte Mantelfläche aus Metall. Um die Faserstoffbahn 1 in dem, zwischen diesen harten Glättwalzen 2,3 gebildeten Glättspalt hinsichtlich des Dickenquerprofils beeinflussen zu können, sind beide 2,3 durchbiegungsgesteuert ausgeführt.

Hierzu wird der harte Walzemantel von mehreren, separat steuerbaren und sich auf der feststehenden Walzenachse abstützenden, hydraulischen Anpresskolben zur gegenüberliegenden harten Glättwalze 2,3 gedrückt. Die Schmierung zwischen der Pressfläche der Anpresskolben und dem rotierenden Walzenmantel kann hydrostatisch und/oder hydrodynamisch erfolgen.

Gleichzeitig sind die harten Glättwalzen 2,3 auch jeweils an einem verlängerten Glättspalt beteiligt. Hierzu wird eine obere Schuhwalze 4 gegen die obere, harte Glättwalze 2 und eine untere Schuhwalze 5 gegen die untere, harte Glättwalze 3 gedrückt.

Schuhwalzen 4,5 besitzen einen flexiblen Walzenmantel, der von einem Anpresselement mit konkaver Pressfläche zur gegenüberliegenden, harten Glättwalze 2,3 gedrückt wird. Der dabei entstehende, verlängerte Glättspalt erlaubt wegen der relativ langen Verweilzeit der Faserstoffbahn 1 im Glättspalt eine intensive und dennoch volumenschonende Glättung der Faserstoffbahn 1.

Hierbei wird die jeweils mit der heißen Mantelfläche der harten, glatten Glättwalzen 2,3 in Kontakt kommende Seite der Faserstoffbahn 1 intensiv geglättet. Im Ergebnis wird zuerst die Unterseite und im, in Bahnlaufrichtung 9 folgenden unteren, verlängerten Glättspalt dann die Oberseite der Faserstoffbahn 1 geglättet.

Da die Streckenlasten in den verlängerten Glättspalten wesentlich größer als die Streckenlasten im dazwischen liegenden Glättspalt zwischen den harten Glättwalzen 2,3 sind, befindet sich zwischen den gegenüberliegenden Lagern der harten Glättwalzen 2,3 jeweils eine Kompensationseinrichtung 8. Dies nimmt die Kräfte auf und erlaubt so eine optimale Dickenquerprofilierung der Faserstoffbahn 1.
Diese kompakte Anordnung vermindert den Investitions- und Raumbedarf erheblich.

## Patentansprüche

1. Kalander zur Glättung einer Papier-, Karton- oder einer anderen Faserstoffbahn (1) in einer Maschine zur Herstellung und/oder Veredlung derselben mit zumindest drei Glättspalten, wobei ein Glättspalt von zwei harten Glättwalzen (2,3) gebildet wird, von denen wenigstens eine durchbiegungsgesteuert ausgebildet ist **dadurch gekennzeichnet, dass** beide Glättwalzen (2,3) beheizt und an jeweils einem verlängerten Glättspalt beteiligt sind.

2. Kalander nach Anspruch 1, **dadurch gekennzeichnet, dass** zumindest ein verlängerter Glättspalt von einer harten Glättwalze (2,3) und einem gegen diese gedrückten, endlos umlaufenden Band gebildet wird.

3. Kalander nach Anspruch 1 oder 2, **dadurch gekennzeichnet, dass** zumindest ein verlängerter Glättspalt von einer harten Glättwalze (2,3) und einer Glättwalze mit elastischem Walzenmantel gebildet wird.

4. Kalander nach einem der vorhergehenden Ansprüche, **dadurch gekennzeichnet, dass**
zumindest ein verlängerter Glättspalt von einer harten Glättwalze (2,3) und einer Schuhwalze (4,5) gebildet wird.

5. Kalander nach einem der vorhergehenden Ansprüche, **dadurch gekennzeichnet, dass**
zwischen den gegenüberliegenden Lagern der harten Glättwalzen (2,3) Kompensationseinrichtungen (8) zur Presskraftaufnahme vorhanden sind.

## Claims

1. Calender for calendering a paper, board or other fibrous web (1) in a machine for producing and/or finishing the same, having at least three calendering nips, one calendering nip being formed by two hard calender rolls (2, 3), of which at least one is formed as a controlled deflection roll, **characterized in that** both calender rolls (2, 3) are heated and in each case involved in an extended calendering nip.

2. Calender according to Claim 1, **characterized in that** at least one extended calendering nip is formed by a hard calender roll (2, 3) and an endlessly circulating belt pressed against the latter.

3. Calender according to Claim 1 or 2, **characterized in that** at least one extended calendering nip is formed by a hard calender roll (2, 3) and a calender roll having a resilient roll shell.

4. Calender according to one of the preceding claims, **characterized in that** at least one extended calendering nip is formed by a hard calender roll (2, 3) and a shoe roll (4, 5).

5. Calender according to one of the preceding claims, **characterized in that** between the opposite bearings of the hard calender rolls (2, 3) there are compensating devices (8) for absorbing pressing force.

## Revendications

1. Calandre pour le satinage d'une bande de papier, de carton ou d'une autre matière fibreuse (1) dans une machine de fabrication et/ou de traitement de celle-ci, avec au moins trois fentes de satinage, dans laquelle une fente de satinage est formée par deux rouleaux de satinage durs (2, 3), dont au moins un est un rouleau à flèche contrôlée, **caractérisée en ce que** les deux rouleaux de satinage (2, 3) sont chauffés et participent chaque fois à une fente de satinage prolongée.

2. Calandre selon la revendication 1, **caractérisée en ce qu'**au moins une fente de satinage prolongée est formée par un rouleau de satinage dur (2, 3) et une bande tournant sans fin pressée contre celui-ci.

3. Calandre selon la revendication 1 ou 2,
**caractérisée en ce qu'**au moins une fente de satinage prolongée est formée par un rouleau de satinage dur (2, 3) et un rouleau de satinage avec une enveloppe de rouleau élastique.

4. Calandre selon l'une quelconque des revendications précédentes, **caractérisée en ce qu'**au moins une fente de satinage prolongée est formée par un rouleau de satinage dur (2, 3) et un rouleau à sabot (4, 5).

5. Calandre selon l'une quelconque des revendications précédentes, **caractérisée en ce qu'**il se trouve, entre les paliers opposés des rouleaux de satinage durs (2, 3), des dispositifs de compensation (8) destinés à reprendre la force de pressage.
